# FASCICULE DE BREVET EUROPEEN

(11) **EP 0 511 050 B1**
(45) Date de publication et mention de la délivrance du brevet: **18.12.1996**
(21) Numéro de dépôt: 92401041.6
(22) Date de dépôt: 14.04.1992
(51) Int. Cl.: B63H 9/06

(54) **Dispositif comprenant au moins un élément de forme aérodynamique à géométrie modifiable, intégrant un système de contrôle de la couche limite**
Einrichtung mit mindestens einem aerodynamischen Formteil mit veränderlicher Geometrie, die ein Grenzschicht-Kontrollsystem beinhaltet
Device with at least one aerodynamically shaped element with changeable geometry, incorporating a control system of the boundary layer

(30) Priorité: 17.04.1991 FR 9104719; 03.05.1991 FR 9105445; 11.07.1991 FR 9108750
(43) Date de publication de la demande: 28.10.1992
(73) Titulaire: Julien, Pierre, FR-78110 Le Vesinet (FR)
(72) Inventeur: Julien, Pierre, FR-78110 Le Vesinet (FR)

(56) Documents cités:
- EP-A- 0 389 395
- WO-A-81/02144
- WO-A-86/00591
- DE-A- 1 531 428
- US-A- 1 567 531

## Description

Dispositif comprenant au moins un élément de forme aérodynamique à géométrie modifiable, intégrant un système de contrôle de la couche limite.

La présente invention concerne un dispositif comprenant au moins un élément de forme aérodynamique, dont au moins une partie ou zone est repliable, pour la propulsion et/ou la sustentation par l'effet du vent relatif. Un dispositif de ce type est connu notamment d'après WO 86/00591 GRAVELINE.

Plus précisément, l'invention concerne un dispositif du type précité à grande portance réglable, qui est destiné à tout engin pouvant être mis en mouvement dans l'air, sur l'eau ou sur terre, tel que bateau, planche à voile, aéronef, aile volante, cerf-volant, char à voile, etc. L'invention est également applicable à la réalisation de maquettes de ces engins de locomotion ou de sport.

Avant d'aller plus loin, pour la bonne compréhension de l'art antérieur et de l'invention, on définira le sens d'expressions utilisées dans la présente description et dans les revendications :
. intrados : (I - figure 1b) face de l'élément de forme aérodynamique en surpression (autrement dit, face de l'élément qui reçoit le vent) ;
. extrados : (E - figure 1b) face de l'élément de forme aérodynamique en dépression ;
. bord d'attaque : (BA - figure 1b) point, ligne, région le plus en amont de l'élément de forme aérodynamique, ou d'une de ses parties ou zones, vu dans le sens du déplacement relatif de l'air par rapport audit élément ;
. bord de fuite : (BF - figure 1b) point, ligne, région le plus en aval de l'élément de forme aérodynamique, ou d'une de ses parties ou zones, vu dans le sens du déplacement relatif de l'air par rapport audit élément ;
. profil : forme d'une section de l'élément de forme aérodynamique prise suivant la direction de l'écoulement de l'air ;
. squelette d'un profil : ligne reliant le bord d'attaque au bord de fuite et passant entre l'intrados et l'extrados et à égale distance de ceux-ci;
. corde d'un profil : (CP - figure 1b) ligne droite reliant le bord d'attaque au bord de fuite ;
. creux d'un profil : (C - figure 1b) distance maximum entre la corde et le squelette d'un profil.
. point de tire : point de liaison pouvant servir de commande mobile ou de fixation.

Dans les dispositifs du type précité dans lesquels ledit élément a deux faces adaptées à se trouver respectivement côté intrados et côté extrados et dont un exemple est représenté par GRAVELINE, la couche limite de l'écoulement de l'air, côté extrados a tendance à "décoller" de l'élément dans la région de la ligne de plus grand creux, quand celui-ci atteint une certaine importance. Le décollement de l'écoulement limite, et même diminue, les performances aérodynamiques. Pour remédier à cette situation, il a été proposé, par exemple dans DE-1 531 328 LEMOIGNE, de prévoir au moins une ouverture pour établir un passage d'air depuis la face côté intrados vers la face côté extrados, et des moyens de guidage pour diriger l'air émergeant de ladite ouverture, côté extrados, et lui donner une direction tangentielle audit élément.

En autorisant un passage d'air de l'intrados à l'extrados, on réinjecte de l'air en survitesse par rapport à celle de la couche limite qui, ainsi réactivée, suit la forme aérodynamique de l'élément.

Lorsqu'il s'agit de voiles minces, LEMOIGNE propose de les munir de tuyères qui font fortement saillie, côté extrados, en nuisant au profil de la voilure, sur le plan de l'aérodynamisme.

De son côté US-A-1 567 531 MAGNI décrit une aile épaisse comprenant une première partie à forme de cambrure partiellement réglable et une deuxième partie à forme de cambrure immuable, montée pivotante par rapport à ladite première partie, un passage d'air pouvant être ouvert entre les deux parties, l'ouverture/fermeture dudit passage étant fonction du creux de l'aile (de l'importance dudit pivotement) et le passage étant délimité par deux parois de configuration immuable appartenant respectivement à chacune des deux parties. La géométrie du passage d'air de ce dispositif n'est pas réglable : elle forme toujours un divergent, ce qui ralentit l'air.

La présente invention a pour but de proposer un élément aerodynamique à géometrie variable équipé de moyens qui améliorent l'écoulement de l'air de l'intrados à l'extrados, de telle sorte que l'air débouche sur l'extrados en un courant de mêmes direction et sens que ceux de l'écoulement général de l'extrados à l'endroit de jonction dudit courant et dudit écoulement général, et ce :
- tout en conservant à l'élément sa forme aérodynamique (c'est-à-dire sans décrochement, sans creux ni obstacle qui, entre autres, forme déflecteur), même lorsque le passage de l'air ne se fait pas, quand l'élément aérodynamique est peu cambré, par exemple,
- et en appliquant un principe qui convient à tout élément de forme aérodynamique, notamment aussi bien aux voilures minces qu'aux voilures épaisses.

Ce but est atteint en ce sens que, dans le dispositif selon l'invention, ladite ouverture et lesdits moyens de guidage dudit passage d'air sont réglés en géométrie et ouverture/fermeture par des moyens capables d'agir tant sur la position que sur la géométrie d'au moins une partie et/ou zone dudit dispositif et ledit dispositif comprend, en outre, des moyens adaptés à régler la géométrie dudit élément, dont au moins la cambrure en forme et en creux.

On comprend que l'invention se distingue de l'art antérieur que représente MAGNI en ce sens que les moyens mis en oeuvre par MAGNI pour faire varier la position des parties de son aile épaisse ayant une incidence sur les passages d'air sont, eux, incapables de faire varier en outre la géométrie desdites parties, ou de ne faire varier que cette géométrie, alors que la présente invention offre toutes ces possibilités indépendamment de la forme de la cambrure dudit élément et de son creux.

US-A-2 984 199 GIEWALD décrit une voilure souple à profil mince en trois parties formant un plan de voilure quelle que soit son orientation par rapport à l'engin qu'elle équipe. Les trois parties sont positionnées d'une manière immuable par l'espacement et l'alignement de la région de leur bord d'attaque. A la différence de la présente invention, les trois parties de la voilure GIEWALD ne peuvent participer au réglage de la forme de la cambrure car les bords d'attaque n'ont pas de mobilité propre qui leur permette de se positionner d'une manière réglable les uns par rapport aux autres.

L'ouverture de passage d'air selon l'invention peut aussi bien être continue que discontinue (il est bien entendu qu'il s'agit ici d'une continuité ou d'une discontinuité dans l'espace, pas dans le temps).

L'invention porte donc sur un dispositif qui comprend l'élément de forme aérodynamique et les moyens qui lui donnent sa géométrie, pour faire varier sa portance et sa traînée et, dans certains cas, son orientation par rapport à l'engin que le dispositif équipe. A cet effet, ces moyens peuvent agir sur la forme et/ou sur l'importance de sa cambrure, de son vrillage, de son envergure, de sa surface... Ainsi, l'élément de forme aérodynamique peut être affalable partiellement et/ou totalement.

L'épaisseur peut être fixée par construction et/ou être donnée par réglage grâce aux moyens de positionnement.

En ce qui concerne le squelette du profil de l'élément de forme aérodynamique, il peut former une ligne à courbure variable et cette courbure peut n'être jamais nulle. Le squelette peut avoir une courbure ne présentant qu'une seule concavité.

Sans système approprié, la création et/ou le réglage de la ou des ouvertures de passage d'air et des moyens de guigade du courant d'air sont indépendants ce la géométrie générale de l'élément de forme aérodynamique, notamment, de la longueur du squelette, de son profil.

L'élément de forme aérodynamique peut être en une ou plusieurs parties et/ou zones, solidaires ou dissociées. mobiles et/ou immobiles les unes par rapport aux autres. Il peut comporter au moins une zone extensible. La position de l'élément de forme aérodynamique et/ou de ses différentes parties et/ou zones peut être réglable par rapport à l'engin qu'équipe le dispositif auquel appartient l'élément.

L'élément de forme aérodynamique et/ou ses différentes parties et/ou zones peuvent être à concavité réversible.

La forme du squelette des profils de ladite forme est un choix de réglage. Les déformations de la forme sont possibles sans engendrer forcément de rupture de courbe autre que celle créée par les passages d'air ouverts, la surface extérieure de l'élément conservant, suivant le réglage, des lignes courbes continues favorisant l'écoulement de l'air.

Les moyens de positionnement agissent en positionnant, d'une manière réglable, entre eux-mêmes et/ou entre eux-mêmes et l'engin, certains points et zones de liaison entre l'élément de forme aérodynamique et les moyens de positionnement. Ces moyens peuvent être choisis par exemple entre les éléments suivants, fixes ou mobiles les uns par rapport aux autres dont la géométrie peut être évolutive : poutre, couple, poutre treillis, mât, mât aile pivotant, mât bipode, mât tripode ou mât en forme de L, arceau, pylone, wishbone, bôme, bôme potence, bras articulé, tangon, balestron, entretoise, latte, rail, chariot, palan, vérin, et tout l'acastillage, partie de gréement et moyen de commande mécanique, pneumatique, électro-mécanique et hydraulique connu dans les domaines considérés.

Par bôme en forme de potence, on entend une bôme ayant une première et une deuxième branches sensiblement à angle droit, la première branche faisant office de bôme proprement dite et la deuxième branche, montée pivotante sur l'engin qu'équipe le dispositif, faisant office de support pour la première branche.

Les moyens de positionnement peuvent être situés à l'extérieur, partiellement à l'intérieur ou entièrement à l'intérieur de l'élément de forme aérodynamique, ou encore lui être intégrés.

Ces moyens de positionnement peuvent agir sur l'orientation de l'élément de forme aérodynamique en le faisant pivoter autour d'un axe, par exemple autour d'un mât.

Pour résumer, les moyens de positionnement peuvent comprendre une structure comportant un ou plusieurs éléments assimilables à une bôme classique ou en forme de potence, à un balestron ou à un wishbone, le ou lesdits élément(s) comprenant lui-même ou eux-mêmes au moins une partie à géométric variable.

Par partie à géométrie variable, on entend articulée et/ou coulissante et/ou flexible et/ou extensible.

L'élément de forme aérodynamique peut comporter des points de tire.

Les points de tire sont reliés à un espar (bôme, poutre, etc.), ou à une structure mobile, lui-même relié à l'engin qu'équipe le dispositif selon l'invention et/ou lui-même maintenu bar l'opérateur. En variante, les points de tire peuvent être reliés directement audit engin. Les liaisons permettent les réglages en fixant les longueurs entre les points de tire et les points d'ancrage, pouvant eux-mêmes être sur l'engin, sur l'espar, sur une structure intermédiaire, à position réglable.

Le dispositif est concu pour s'adapter, entre autres, sur les engins à voile existants en les modifiant un minimum. Ainsi, si le dispositif comporte des étais, haubans, écoutes, hale bas ou autres éléments des moyens de positionnement et du gréement transmettant des efforts, au moins une partie d'entre eux, dont de préférence les étais et les haubans, sera reliée directement à l'engin équipé du présent dispositif.

Lorsque ledit élément a un bord d'attaque et un bord de fuite, et dans certaines configurations, ledit bord d'attaque peut être positionné en dehors de l'axe longitudinal et de déplacement de l'engin qu'équipe le dispositif selon l'invention.

Il est prévu avantageusement au moins un point de tire entre les deux extrémités dudit bord d'attaque et, un élément raidisseur à géométrie variable, continu ou discontinu, peut de préférence équiper ledit bord d'attaque sur tout ou partie de sa longueur, ce qui permet de conférer une mobilité propre au bord d'attaque.

On notera qu'aucun des documents antérieurs précités ne prévoit de moyens permettant de donner une mobilité propre à un bord d'attaque. En particulier, la structure décrite par GRAVELINE comporte un bord d'attaque de géométrie fixe résultant de la forme des pièces 3 déterminée par construction.

L'élément raidisseur précité peut, par exemple, être flexible, articulé, etc.

Une telle mobilité propre a pour intérêt de donner un angle d'incidence optimum au bord d'attaque de l'élément à ses différents niveaux. Par angle d'incidence, on entend l'angle formé par la direction du courant d'air relatif et la corde de l'élément aérodynamique, ou de l'une de ses parties ou zones. L'élément raidisseur peut avoir une forme à géométrie variable et réglable. Il peut s'agir par exemple d'un étais ou d'un enrouleur. Grâce à de tels moyens, il est possible d'obtenir une variation par flexion, et/ou mobilité des parties dudit élément raidisseur à géométrie variable, les unes par rapport aux autres, l'élément raidisseur pouvant présenter suivant son sens longitudinal une ligne courbe et/ou brisée.

Chaque bord d'attaque des différentes parties et/ou zones peut bénéficier des mêmes moyens leur donnant une mobilité propre.

Dans une première forme d'exécution possible de l'invention, adaptée à la propulsion d'un bateau à voile, mais pouvant aussi servir à la sustentation, l'élément de forme aérodynamique est une voilure divisée en au moins deux parties selon une ligne de division et adaptées à former entre elles une fente affectant tout ou partie de ladite ligne, lesdites parties de voilure formant globalement un plan de voilure sur l'ensemble duquel lesdits moyens de positionnement sont adaptés à agir.

Selon l'invention, les moyens de positionnement affectent aussi bien le plan de voilure dans son ensemble que chaque partie de la voilure, prise isolément, de sorte qu'il est possible, en particulier, de les cambrer individuellement. Dans certains cas, lesdits moyens de positionnement permettent en outre de réduire en surface ou d'affaler chaque partie de voilure.

Dans un cas particulier de la première forme d'exécution, deux parties consécutives de voilure ont une zone de recouvrement, ladite fente étant définie par l'espacement entre lesdites parties de voilure, dans la zone de recouvrement.

Un tel recouvrement peut également se faire dans le cas où la fente est discontinue.

D'une manière connue en soi, pour éviter que les parties de voilure ne viennent coller l'une à l'autre dans la zone de recouvrement à un moment où l'on désire que la fente soit ouverte, l'espacement est maintenu par au moins un espaceur. A la différence de l'art antérieur, tel que représenté par USA 3053 219 COON par exemple, qui montre une voile divisée en plusieurs parties reliées par un espaceur que constitue chaque patte 40̸ fixée aux deux parties de voile en vis-à-vis, selon l'invention, l'une au moins des deux parties de voilure ayant une zone de recouvrement n'est pas fixée à l'espaceur. L'espaceur, qui peut être grossièrement en forme de coin allant en s'amincissant vers l'amont, peut être fixé à l'autre partie de voilure ou, lorsque ladite voilure est maintenue à une extrémité par un support qui lui est intégré, tel qu'un mât ou une poutre, l'espaceur peut être fixé à ce support et/ou à un carénage aérodynamique de ce support.

De préférence, l'espaceur a une configuration et/ou une position modifiable, propre à participer au réglage de l'espacement et/ou de la géométrie de la fente.

Dans une seconde forme d'exécution de l'invention, adaptée à la propulsion d'un bateau à voile ou à servir de plan portant à un aéronef, les deux faces de l'élément de forme aérodynamique appartiennent à des parties d'enveloppe distinctes qui déterminent entre elles un volume aérodynamique creux ; l'ouverture et les moyens de guidage du passage d'air sont créés par une paire de trappes ménagées respectivement dans l'une et l'autre faces et qui sont soumises à des moyens de contrôle, agissant sur leur fermeture/ouverture, sur leur orientation et leur géométrie, l'ouverture de la trappe côté extrados se faisant par déplacement du bord libre amont de la trappe vers l'intérieur de la cavité du volume aérodynamique, de sorte que la face de l'enveloppe côté extrados conserve son profil aérodynamique, en dépit de l'ouverture de la trappe.

Côté intrados, l'ouverture de la trappe peut se faire aussi bien par déplacement du bord libre aval de la trappe vers l'intérieur de la cavité du volume aérodynamique que par déplacement du bord libre amont de la trappe vers l'extérieur de ladite cavité du volume. Dans les deux cas, la face de l'enveloppe côté intrados offre un profil aérodynamique au passage d'air par l'ouverture, et à son écoulement sur l'intrados.

Les trappes peuvent être flexibles.

Les moyens de contrôle des trappes dépendent d'une structure à géométrie variable logée dans la cavité du volume aérodynamique creux.

Cette structure est soumise à des moyens de réglage et elle donne la ou les différentes sections formant le ou les profils du volume aérodynamique. Plus précisément, lesdits moyens de réglage agissent, en grandeur et/ou forme, sur une ou plusieurs des caractéristiques de la géométrie de la structure choisies entre la cambrure l'épaisseur, le vrillage, l'envergure et la surface, et ladite structure est reliée à l'enveloppe, de sorte qu'en réglant la géométrie de ladite structure, on commande celle du volume aérodynamique.

Une troisième forme d'exécution, convenant à la propulsion d'un bateau à voile ou à la sustentation d'un aéronef, procède à la fois de la première forme d'exécution en ce sens qu'elle s'applique à une voilure mince, et de la deuxième forme d'exécution en ce sens qu'elle utilise des trappes.

Plus précisément, selon cette troisième forme d'exécution, l'élément de forme aérodynamique est une voilure, et une trappe crée ladite ouverture et lesdits moyens de guidage dudit passage d'air, laquelle trappe est définie par une fente dite "souple" sensiblement perpendiculaire à la direction d'écoulement de l'air en position normale d'utilisation et par deux fentes dites "rigidifiées" sensiblement parallèles à ladite direction, de sorte que la trappe a grossièrement la forme d'un C, les fentes rigidifiées l'étant du fait de la présence, dans la voilure, de lattes de rigidification longeant lesdites fentes et se prolongeant au-delà de celles de leurs extrémités opposées à ladite fente souple.

La trappe peut être soumise à des moyens de contrôle comprenant au moins une latte dite "de commande" intégrée à ladite voilure selon une direction sensiblement parallèle aux fentes rigidifiées, ladite latte de commande présentant, de préférence, au moins une zone de rigidité affaiblie adaptée à favoriser la flexion de ladite latte au niveau de cette zone.

De préférence, la latte de commande règle également la forme de la cambrure et/ou du vrillage dudit élément.

Chaque trappe peut être soumise à deux lattes de commande situées de part et d'autre de ladite trappe.

De préférence, ladite ou l'une desdites lattes de commande est sensiblement coextensive au bord inférieur de la voilure.

Au moins une latte de rigidification et au moins une latte de commande peuvent être contiques.

Il peut être avantageux qu'une ou des trappes soi(en)t pourvue(s), en outre, de moyens de manoeuvre agissant directement sur sa ou leur position.

Dans le cas où la voilure de la première ou troisième forme d'exécution est maintenue à une extrémité par un support, tel qu'un mât ou une poutre, ledit support peut être situé à côté du plan de voilure ou être intégré à une partie du plan de voilure. Toujours dans ce même cas, le support peut, d'une manière connue en soi, avoir un profil aérodynamique, et selon l'invention ce profil aérodynamique peut être obtenu en entourant ledit support, sur tout ou partie de sa longueur, d'un carénage en au moins une partie, carénage qui est monté rotatif autour du support.

L'invention est décrite en détail ci-après par référence aux dessins annexés dans lesquels :
- la figure 1 est une vue d'ensemble en perspective cavalière, d'une embarcation munie du dispositif selon l'invention, dans sa première forme d'exécution,
- la figure 1a est une zone à plus grande échelle de la figure 1,
- la figure 1b est un schéma illustrant les notions de forme et de creux d'une cambrure et celle de profil,
- les figures 2a, 2b et 2c sont des représentations schématiques de trois positions possibles du mât par rapport aux parties de voilure,
- les figures 3 et 4 illustrent la position et la manoeuvre d'espaceurs agissant dans la zone de recouvrement de deux parties de voilure,
- la figure 5 est une vue d'ensemble, en élévation, d'une embarcation munie du dispositif selon l'invention, dans sa deuxième forme d'exécution,
- la figure 6 est une coupe prise selon la ligne VIII-VIII de la figure 5, avec omission de la structure interne,
- la figure 10̸ est une coupe, prise selon la ligne VIII-VIII de la figure 5,
- la figure 8 est une vue de détail, à plus grande échelle et en perspective cavalière, montrant l'articulation d'une trappe,
- la figure 9 est une vue d'ensemble, en élévation, d'une embarcation munie du dispositif, selon l'invention, dans sa troisième forme d'exécution,
- la figure 10 est une représentation schématique, en coupe, d'un mode d'ouverture d'une trappe de la figure 9, et
- la figure 11 est une vue de détail, à plus grande échelle, montrant des moyens de manoeuvre directe d'une trappe du dispositif selon la figure 9.

On décrira tout d'abord la figure 1b où l'on voit quatre voilures V1, V2, V3, V4 de même longueur de squelette. Les voilures V1 et V2 ont le même ceux C1, C2 et une même corde CP1, CP2. Les voilures V2 et V3 ont Une corde différente CP2, CP3, et un creux C2, C3 différent. Les voilures V1 et V4 ont le même creux C1, C4 et une corde différente CP1, CP4. Il s'ensuit que les voilures V1, V2, V3 et V4 ont toutes une cambrure de forme différente.

Si l'on se réfère à la figure 1 et à son détail agrandi de la figure la, on voit une embarcation monocoque 1 munie d'un mât 2 qui supporte une voilure mince désignée dans son ensemble par 3, en une seule partie, et qui est divisée en trois parties 3a,3b,3c ayant entre elles des zones de recouvrement 4ab, 4bc. Ces zones de recouvrement déterminent entre elles des fentes 68 (figure 4) à géométrie réglable et qui peuvent être plus ou moins ouvertes, ou bien fermées. Les parties de voilure présentent des points de tire, notamment, 5-10̸ sur leur bord inférieur par l'intermédiaire desquels sont faits les différents réglages et manoeuvres des parties de voilure.

Ainsi des points de tire 5 - 10 partent les bouts :
- 11 et 69 vers les extrémités de la borne 12 articulée en avant du mât 2,
- 14-17 vers le pont 33,
- 7 vers le chariot 35 coulissant sur la borne 36 articulée en arrière du mât 2 et ne pouvant pivoter autour de son axe longitudinal,
- 23 et 70 vers le cadre 34 du chariot 35,
- 26, 71 et 29 vers le cadre 34 et la traverse 38 du chariot 35,
- 31 vers un chariot 42 coulissant sur un rail 43 monté en arrière de la bome 40.

Le cadre 34, équipé de poulies par lesquelles passent des bouts venant des points de tire 8 et 9, déborde largement la bome 36. Sur le chariot 35 est articulé la borne 40 qui peut être flexible. Les bomes 36,40 forment une bome à géométrie variable. Les bomes 12, 36, 40 sont positionnées par rapport au pont 33 par des ensembles palan, chariot, rail : 50-52, 47-49, 44-46.
La concavité du rail 52 est tournée ver le mât 2.

Il est en outre prévu, sur le bord d'attaque 30̸0̸ de la partie de voilure 3a, un point de tire 30̸1 auquel sont fixés deux bouts 30̸2, 302' reliés à l'engin.

On comprend, d'après les moyens qui viennent d'être décrits en détail, que les parties de voilure 3a, 3b, 3c peuvent être contrôlées individuellement, notamment quant à leur cambrure, à leur vrillage, à leur réduction de surface ou à leur affalage.

Dans la forme d'exécution de la figure 1, le plan de voilure P passe par le mât qui est intégré à la partie de voilure 3b. Cette situation est schématisée à la figure 2c.

En variante, comme le montre la figure 2a, le mât 2' pourrait passer à côté de plan de voilure P.

En variante encore, l'une des parties de voilure pourrait être remplacée par le mât comme en le voit à la figure 2b. Dans ce cas, le mât 2" serait convenablement profilé pour s'intégrer dans la forme aérodynamique du reste de la voilure 3a'', 3c''.

On sait que lorsque deux parties de voile ont une zone de recouvrement, telle que 4a,b et 4b,c (figure 1) et que la distance entre lesdites parties dans ladite zone est relativement faible, celles-ci peuvent venir se coller l'une à l'autre. Pour éviter une telle fermeture intempestive de la fente que l'on a souhaité ménager entre deux parties de voilure, il est connu de placer un ou plusieurs espaceurs.

De tels espaceurs 63 sont visibles aux figures 3 et 4 où l'on a représenté une voilure souple selon l'invention ne comportant eue deux parties 3d, 3e ayant une zone de recouvrement 4d,e. Pour permettre le contrôle individuel de ces parties de voilure, les espaceurs ne sont fixés qu'à l'une d'elles. Comme on le voit à la figure 4, les espaceurs 63 sont constitués d'une pièce 64 montée en équerre sur un support flexible 65, fixé à la partie de voilure 3c, la pièce 64 ou la jonction avec le support 65 étant articulée. Pour modifier l'importance de l'espacement entre les parties de voilure 3e, 3d, on peut agir sur les espaceurs 63 grâce à un système de câble de traction 66 sur lequel est fixé, en 67, la partie 64, lequel système abat ou relève plus ou moins cette partie 64 et donc, réduit ou augmente l'importance de l'espacement δ obtenu.

La deuxième forme d'exécution de l'invention se distingue essentiellement de la première par le fait qu'il s'agit de l'application de l'invention au cas d'une voilure épaisse.

La figure 6 représente un catamaran 101 muni d'un mât rectangulaire 102 et d'une voiture 103 constitutant l'élément aérodynamique. Celui-ci présente deux parois, 107 côté extrados et 108 côté intrados, formant l'enveloppe 109. La voilure 103, figures 5 et 6, comprend quatre paires de trappes 111 a-d et 112 a-d.
Leur ouverture s'effectue sans altérer la courbure aérodynamique des faces 107 et 108:
- Côté extrados par déplacement du bord libre amont (162) de la trappe vers l'intérieur de la cavité (110),
- Côté intrados par déplacement du bord libre aval (115) de la trappe vers l'intérieur de la cavité (110) ou par déplacement du bord libre amont de la trappe vers l'extérieur de la cavité.

Des couples 120 - 124 représentés suivant un exemple fig. 7 sont logés dans l'élément aérodynamique. Ils règlent la géométrie de celui-ci.
Un exemple de dispositif fig. 8 commande les trappes.
Du couple 124 est fixé une drise pour hisser ou affaler la voilure 103.
Dans tous les cas le ou les couples sont bloqués contre toute rotation autour du support guide 102.

La coupe de la figure 7 montre comment peut être réalise un couple, à savoir à l'aide de plusieurs plateaux 129 à 132 disposés bout à bout et articulés entre eux. Plus précisément une extrémité du plateau 129 forme le bord d'attaque de la structure et son extrémité opposée est articulée en 133 sur le plateau 130̸ qui présente une ouverture 134 pour le passage du mât 10̸2. A l'opposé du plateau 129, le plateau 130̸ est articulé en 135 sur un plateau intermédiaire 131, lui-même articulé en 136 sur un plateau 132. A l'opposé de l'articulation 136, le plateau 132 forme le bord de fuite de la structure.

L'enveloppe absorbe les différences de longueur dues à la réversibilité de la concavité, au cambrage et au vrillage. Pour ce faire, et/ou servir de rappel, l'enveloppe présente avantageusement des parties extensibles et/ou à recouvrement soumises à des moyens de tension tels que 141.

De chaque côté de l'ensemble constitué par les plateaux 129 à 132 sont disposées deux lattes flexibles de conformation 137 qui sont reliées aux plateaux grâce à des tenons 138 fixés auxdits plateaux et coulissant dans des rainures prévues dans lesdites lattes. Les lattes 137 sont fixées aux parois 10̸7 et 10̸8 de l'enveloppe 10̸9 ou tout au moins en contact avec elles. Les parois 10̸7 et 10̸8 ne sont schématisées que bar un fragment de ligne en pointillés côté bord de fuite. En fait, à ce niveau, l'enveloppe est en deux parties, l'une, formée par les parois 10̸7 et 10̸8, l'autre, par une paroi à cheval sur le bord de fuite, les extrémités de l'une recouvrant les extrémité de l'autre. Des câbles 139, renvoyés au pied du mât, commandent la position relative des plateaux 129 à 132 entre eux de sorte qu'en agissant sur ces câbles, on peut modifier la cambrure du couple formé par lesdits plateaux. Les lattes de conformation 137 étant tributaires desdits plateaux, elles suivent leur déplacement et l'enveloppe 10̸9 épouse la forme prise par les lattes. Les extrémités recouvrantes des parois 10̸7 et 10̸8 de l'enveloppe sont soumises à la traction de tendeurs 141.

La géométrie de la forme aérodynamique est obtenue en agissant convenablement sur la longueur de chaque latte et/ou sur la position de chaque plateau, pris isolément ou en combinaison, en donnant ainsi la forme voulue aux profils de la voilure par répartition de la cambrure le long du squelette de la voilure suivant l'intensité de la cambrure générale.

La figure 8 montre un moyen permettant de contrôler les trappes. Sur cette figure, on voit la paroi 10̸7 de l'enveloppe dans laquelle sont ménagées deux trappes 111b" et 112b", cette dernière n'étant représentée que partiellement. La paroi 10̸7 est conformée au moyen des lattes 137. La trappe 111b'' a généralement la forme d'un C dont les branches supérieure 148 et inférieure 149 sont garnies de lattes de manoeuvre 150̸ dont une extrémité affleure la branche verticale 151 du C qui définit la fente d'ouverture de la trappe. La trappe 112b'' est concue de même facon mais on ne voit que sa fente 152, alignée avec la fente 151, et sa latte de manoeuvre inférieure 150̸.

Au voisinage des fentes 151, 152, les lattes demanoeuvre 150̸ servent de point d'ancrage, d'une part, à un câble 153 qui les relie entre elles et, d'autre part, à une série de cables parallèles 154 perpendiculaires au câble 153. L'une des extrémités du câble 153 est solidarisée à un chariot 155 monté coulissant dans une glissière 156, lequel chariot 154 est lui-même manoeuvré à l'aide d'un câble 157 parallèle aux câbles 154. On comprend cu'une traction exercée selon la flèche F4 sur les câbles 154 et 157 ouvre les trappes 111b'' et 112b'' permettant le passage d'air selon la flèche F2.

La troisième forme d'exécution de l'invention procède, comme on l'a dit plus haut, de la première et de la deuxième.

Si l'on se reporte à la figure 9, on voit une embarcation avant une coque 20̸1 munie d'un mât 20̸2 non haubanné, intégré à une voilure 20̸3 équipée d'un système de réduction par prise de ris 271. Il est prévu, dans la voilure, une série de trappes 211a, 211b, 211c dont chacune a sensiblement la forme d'un C légèrement oblique. Ces trappes étant identiques, on ne décrira que la trappe 211a. Les branches supérieure 248 et inférieure 249 de la fente en C 211a sont approximativement parallèles à la direction de l'écoulement de l'air (flèche F5) et elles sont équipées de lattes de rigidification 250̸. Les fentes rigidifiées 248 et 249 sont réunies bar une fente souple 251a dont la direction est peu éloignée de la perpendiculaire par rapport à celle de la flèche F5. Les fentes 251a-c des trappes 211a-c sont alignées et dans leur alignement est prévu un point de tire en 20̸4. La voilure 20̸3 est équipée d'une série de lattes de commande 258, de part et d'autre de chacune des trappes 211a-c, et qui présentent des zones 259 affaiblies sur le plan de la rigidité, de sorte que ces zones 259 créent des points de fléchissement préférentiel des lattes 258. En pratique, l'épaisseur des lattes 258 est constante mais leur hauteur présente des variations. On notera que l'une des lattes 258 -référencée 258'- est coextensive au bord inférieur de la voilure 20̸3. Il est enfin prévu une latte de section constante 260̸ en tête de voilure. La flexibilité des lattes de commande 258 et de la latte 260̸ permet la réversibilité- de la concavité et les changements de bord. Les lattes 250̸, 258 et 260̸ sont logées dans des fourreaux amenagés dans la voilure et participent au réglage de la cambrure et/ou du vrillage.

Une bôme flexible 261 est articulée en 262 sur le mât 20̸2, bôme qui est reliée au pont par un palan d'écoute 244 et par un autre palan 244' coopérant chacun avec un système de chariot 271, 272 et de rail, tel que représenté plus clairement à la figure 1 (références 44, 45, 46). Il est ainsi possible d'orienter la bôme par rapport à la coque 20̸1 et par rapport au vent.

La bôme 261 sert elle-même de support à un rail 263 sur lequel glissent deux chariots 264 et 264' reliés respectivement aux point de tire 267 et 20̸4, par deux écoutes 266 et 266', de manière à régler la distance entre les différents points de tire de la bordure de la voile par rapport au point d'amure 270̸, et à participer à la fixation de l'intensité du cambrage général de la voilure.

Lorsque l'on cambre la bôme 261 en agissant sur la position des chariots 271 et 272, les lattes de commande 258 et 258' fléchissent particulièrement dans les zones de rigidité moindre 259 tandis que les lattes de rigidification 250̸ résistent au fléchissement. Il s'ensuit l'ouverture des trappes 211a-c comme on le voit schématisé à la figure 10 où l'on voit également un filin 30̸7 limitant l'ébattement de la trappe 211a. Il s'agit donc d'une solution simplifiée de commande des trappes.

On peut cependant affiner le réglage en munissant les trappes de moyens qui agissent directement sur les trappes et qui sont représentés à la figure 11. Il est prévu, dans ce cas, un point d'ancrage de filin à chaque extrémité 268 des fentes souples 251a,b et, en-vis-à-vis, à l'extérieur des trappes, dans la voilure 20̸7, un guide de filin 269. Le long des fentes rigidifiées et jusqu'au mât 20̸2, est également prévue une série de guides de câble 269a-269d. Les guides de filin peuvent être des anneaux fixés aux fourreaux des lattes. Un filin 270̸ relie chaque point d'ancrage 268 au guide 269, passe par la série de guides 269a-d et est renvoyé, depuis le guide 269d le plus aval, vers un moyen de commande. On comprend qu'une traction sur les filins 270̸ aboutit à fermer les trappes.

L'invention n'est pas limitée aux formes d'exécution décrites et représentées à titre d'exemples.

En particulier et entre autres variantes possibles :
- une fraction quelconque de l'élément de forme aérodynamique peut être à profil épais et la ou les parties mobiles dudit élément peut ou peuvent aussi bien être située(s) dans une zone mince que dans une zone épaisse ;
- une ou plusieurs lattes de commande 258 (figure 9), c'est-à-dire comportant au moins une zone de flexibilité préférentielle, pourraient être utilisées dans une autre forme d'exécution que celle de la figure 9, pour mieux contrôler la forme des parties ou zones de la voilure, ou même on pourrait avoir recours, à cet effet, à une ou plusieurs lattes classiques telles que 260̸ ;

Enfin, il est bien entendu qu'un même engin peut être équipé de plusieurs dispositifs selon l'invention et/ou qu'un même dispositif peut combiner différentes formes d'exécution, c'est-à-dire par exemple, comporter une voilure en une seule partie divisée en deux parties ayant une zone de recouvrement formant fente, l'une et/ou les deux parties étant munies de trappes formant fentes complémentaires.

## Revendications

1. Dispositif comprenant au moins un élément (3, 103, 203) de forme aérodynamique, dont au moins une partie ou zone est repliable, pour la propulsion et/ou la sustentation par l'effet du vent relatif, ledit élément ayant deux faces adaptées à se trouver respectivement côté intrados et coté extrados, une ouverture (68 ; 113,114 ; 251a-c) au moins étant prévue pour établir un passage d'air depuis la face côté intrados vers la face côté extrados, et des moyens de guidage (4ab, 4bc, 4de, 111a,b, 112a,b, 211a-c) étant prévus pour diriger l'air émergeant de ladite ouverture, côté extrados, et lui donner une direction tangentielle audit élément, caractérisé en ce que ladite ouverture (68,113,114) et lesdits moyens de guidage (4ab, 4bc, 4de, 111, 112, 211) dudit passage d'air sont réglés en géométrie et ouverture/fermeture par des moyens (23,26,29,70,71 ; 14,15,165,17,69 ; 150,154 ; 244,244', 258,261) capables d'agir tant sur la position que sur la géométrie d'au moins une partie et/ou zone (3a,3b ; 3b,3c ; 107,108 ; 203) dudit élément et en ce que ledit dispositif comprend, en outre, des moyens (5-10,12,36,40,51,48,45 ; 258,261,272) adaptés à régler la géométrie dudit élément, dont au moins la cambrure en forme et en creux.

2. Dispositif selon la revendication 1, dans lequel ledit élément est une voiture (3) divisée en au moins deux parties (3a-c ; 3d-e) selon une ligne de division et adaptées à former entre elles une fente (68) affectant tout ou partie de ladite ligne, lesdites parties de voiture formant globalement un plan de voiture (P), caractérisé en ce que deux parties (3a,b ; 3b,c ; 3d,e) consécutives de voiture ont une zone de recouvrement (4ab, 4bc ; 4de), ladite fente (68) étant définie par l'espacement (δ) entre lesdites parties de voiture, dans la zone de recouvrement et ledit espacement (δ) étant maintenu par au moins un espaceur (63), l'une au moins des deux parties (3a,b ; 3b,c ; 3d,e) de voiture ayant cette zone de recouvrement n'étant pas fixée audit espaceur.

3. Dispositif selon la revendication 1 ou 2, caractérisé en ce que les deux faces (107, 108) dudit élément (103) appartiennent à des parties d'enveloppe (109) distinctes qui déterminent entre elles un volume aérodynamique creux, en ce que ladite ouverture et lesdits moyens de guidage sont créés par une paire de trappes (111a,b ; 112a,b) ménagées respectivement dans l'une et l'autre faces et qui sont soumises à des moyens de contrôle (150,153,154,157) agissant sur leur fermeture/ouverture, sur leur orientation et leur géométrie, l'ouverture de la trappe (111b, 112b) côté extrados se faisant par déplacement du bord libre amont (162) de la trappe vers l'intérieur de la cavité (110) du volume aérodynamique, de sorte que la face (107) de l'enveloppe (109) côté extrados conserve son profit aérodynamique, en dépit de l'ouverture de la trappe.

4. Dispositif selon la revendication 3, caractérisé en ce que l'ouverture de la trappe (111a, 112a) côté intrados se fait par déplacement du bord libre aval (115) de ta trappe vers l'intérieur de ta cavité (110) du volume aérodynamique, ou par déplacement du bord libre amont de ta trappe vers l'extérieur de ladite cavité, de sorte que la face (108) de l'enveloppe côté intrados offre un profit aérodynamique au passage de l'air.

5. Dispositif selon la revendication 1 ou 2, caractérisé en ce que ledit élément est une voiture (203) et en ce qu'une trappe (211a-c) crée ladite ouverture et lesdits moyens de guidage dudit passage d'air, laquelle trappe est définie par une fente (251a-c) dite "souple" sensiblement perpendiculaire à la direction d'écoulement de l'air (F5) en position normale d'utilisation et par deux fentes (248a-c, 249a-c) dites "rigidifiées" sensiblement parallèles à ladite direction, de sorte que la trappe a grossièrement la forme d'un C, lesdites fentes rigidifiées (248a-c, 249a-c) l'étant du fait de la présence, dans la voiture, de lattes de rigidification (250) longeant lesdites fentes et se prolongeant au-delà de celles de leurs extrémités opposées à ladite fente souple (251a-c).

6. Dispositif selon la revendication 5, caractérisé en ce que ladite trappe (211a-c) est soumise à des moyens de contrôle comprenant au moins une latte dite "de commande" (258) intégrée à ladite voiture selon une direction sensiblement parallèle aux fentes rigidifiées (248a-c, 249a-c), ladite latte de commande présentant au moins une zone de rigidité affaiblie (259) adaptée à favoriser la flexion de ladite latte au niveau de cette zone.

7. Dispositif selon la revendication 5 ou 6, caractérisé en ce que ladite trappe (211a,b) est pourvue, en outre, des moyens de manoeuvre (268, 269, 269a-d , 270) agissant directement sur sa position.

8. Dispositif selon l'une quelconque des revendications 1 à 7, du type dans lequel l'élément est une voiture qui comporte au moins deux bords d'attaque, caractérisé en ce que l'un au moins desdits bords d'attaque est équipé d'un élément raidisseur à géométrie variable et réglable (129,137,139, 133 ; 300,301,302), continu ou discontinu.

9. Dispositif selon t'une quelconque des revendications 1 à 8, caractérisé en ce que la création et/ou te réglage de la ou des ouvertures de passage d'air et des moyens de guidage du courant d'air sont indépendants de ta géométrie générale dudit élément de forme aérodynamique, notamment de la longueur de son squelette et de son profil.

10. Dispositif selon l'une quelconque des revendications 1 à 9, du type dans lequel ledit élément comporte au moins deux bords d'attaque, caractérisé en ce qu'au moins un bord d'attaque est muni de moyens [(12,50,51,52), (5,69), (35,36,8,9,23,70,26,71,47,48,49) ; (129,139)] lui donnant une mobitité propre.

11. Dispositif selon la revendication 10, caracterizé en ce que, dans le cas où le bord d'attaque le plus en amont dudit élément a une mobilité propre, lesdits moyens lui donnant une mobilité propre comprennent au moins un rail (52).

12. Engin nautique ou terrestre équipé d'un dispositif selon l'une quelconque des revendications 1 à 11, lequel dispositif comprend en outre des moyens pour faire varier l'orientation de l'un au moins desdits éléments (3, 103, 203) par rapport audit engin et des moyens pour réduire partiellement et/ou totalement la surface de l'un au moins desdits éléments (3, 103, 203), dispositif modifié en ce que tes moyens (23,26,29,70,71 ; 14,15,165,17,69 ; 150,154 ; 244,244', 258,261) réglant lesdits moyens de guidage (4ab, 4bc, 4de, 111, 112, 211) et ladite ouverture (68, 113, 114) sont capables d'agir sur ta position et/ou sur la géométrie d'au moins une partie et/ou zone (3a, 3b ; 3b, 3c ; 107, 108 ; 203) dudit élément.

## Claims

1. Device comprising at least one element (3, 103, 203) of aerodynamic shape, at least one part or zone of which can be folded up, for propulsion and/or lift using the effect of the relative wind, the said element having two faces designed to be located respectively on the pressure face side and the suction face side, at least one opening (68; 113, 114; 251a-c) being provided to establish a passage of air from the pressure face side to the suction face side, and guide means (4ab, 4bc, 111a,b, 211a-c) being provided to direct the air emerging from said opening on the suction face side, and give it a direction which is tangential to the said element characterized in that the said opening 58, 113, 114) and the said guide means (4ab, 4bc, 4de, 111, 112, 211) of the said air passage are adjusted in terms of geometry and opening/closing by means (23, 26, 29, 70, 71; 14, 15, 165, 17, 69; 144, 170; 150, 154; 244, 244', 258, 261) capable of acting upon both the position and the geometry of at least one part and/or zone (3a, 3b; 3b, 3c; 107, 108; 203) of the said element, and in that the said device further comprises means (5-10, 12, 36, 40, 51, 48, 45; 258, 261, 272) designed to adjust the geometry of the said element, namely, at least the curvature in terms of shape and in terms of hollow.

2. Device according to claim 1, in which the said element is a sail structure (3) divided along a dividing line into at least two parts (3a-c; 3d-e) which are designed to form between them a slit (68) affecting all or part of the said line, the said sail structure parts overall forming a sail structure plane (P) characterized in that two consecutive sail structure parts (3a,b; 3b,c; 3d,e) have an overlap zone (4ab, 4bc; 4 de), the said slit (68) being defined by the spacing (δ) between the said sail structure parts in the overlap zone, and the said spacing (δ) being maintained by at least one spacer (63), at least one of the two sail structure parts ( 3a,b; 3b,c; 3d,e) having this overlap zone not being fixed to the spacer.

3. Device according to claim 1 or 2, characterized in that the two faces (107, 108) of the said element (103) belong to separate skin parts (109) which define between them a hollow aerodynamic volume, and in that the said opening and the said guide means are created by a pair of flaps (111a,b; 112a,b) which are formed respectively in the one and the other side and subjected to control means (150, 153, 154, 157) which act on their closing/opening, on their orientation and on their geometry. The opening of the flap on the suction face side takes place by displacing the upstream free edge ((162) of the flap towards the inside of the cavity (110) of the aerodynamic volume so that the face (107) of the skin (109) on the suction face side retains its aerodynamic profile despite the opening of the flap.

4. Device according to claim 3, characterized in that the opening of the flap (111a, 112a) on the pressure face side takes place by displacing the downstream free edge ((162) of the flap towards the inside of the cavity (110) of the aerodynamic volume, or by displacing the upstream free edge of the flap towards the outside of the said cavity so that the face (108) of the skip on the pressure face side offers an aerodynamic profile to the passage of air.

5. Device according to claim 1 or 2, characterized in that the said element is a sail structure (203) and in that a flap (211a-c) creates the said opening and guide means of said passage of air, which flap is defined by a slit (251a-c) termed "supple" substantially perpendicular to the direction of the airflow (F5) in the normal position of use and by two slits (248a-c, 249a-c) termed "stiffened" substantially parallel to the said direction so that the flap has roughly the shape of a C, the said stiffened slits (248a-c, 249a-c) being so owing to the presence, in the sail structure, of stiffening battens (250) running alongside the said slits and extending beyond those of their ends which are opposite the said supple slit (251a-c).

6. Device according to claim 5, characterized in that the said flap (211a-c) is subjected to control means comprising at least one batten termed "control batten" (258) built into the said sail structure in a direction substantially parallel to the stiffened slits (248a-c, 249a-c), the said control batten having at least one zone of weakened stiffness (259) designed to promote the bending of the said batten at the level of this zone.

7. Device according to claim 5 or 6, characterized in that the said flap (211a, b) is further provided with manoeuvring means (268, 269, 269a-d, 270) acting directly on its position.

8. Device according to any one of claims 1-7, of the type in which the element is a sail structure which includes at least two leading edges, characterized in that at least one of the said leading edges is equipped with a continuous or discontinuous stiffening element whose geometry is variable and adjustable (129,137,139,133; 300, 301, 302).

9. Device according to any one of claims 1-8, characterized in that the creation and/or adjustment of the air passage opening(s) and of the guide means for the airflow are independent of the overall geometry of the said element of aerodynamic shape, particularly the length of its skeleton and of its profile.

10. Device according to any one of claims 1-9, of the type in which the said element includes at least two leading edges, characterized in that at least one leading edge is provided with means (12, 50, 51, 52; 5, 69; 35, 36, 8, 9, 23, 70, 26, 71, 47, 48, 49; 129, 139) giving it its own mobility.

11. Device according to claim 10, characterized in that, in the case where the most upstream leading edge of the said element has its own mobility, the said means giving it its own mobility include at least one rail (52).

12. Water or land craft equipped with a device according to any one of claims 1 through 11, the said device further comprising means to vary the direction of at least one of said elements (3, 103, 203) with respect to the said craft, and means to partially and/or totally reduce the surface of at least one of said elements (3, 103, 203), the device modified in that the means (23, 26, 29, 70, 71; 14, 15, 165, 17, 69; 150, 154; 244, 244', 258, 261) adjusting the said guide means (4ab, 4bc, 4de, 111, 112, 211) and the said opening (68, 113, 114) are capable of acting upon the position and/or the geometry of at least one part and/or zone (3a, 3b; 3b, 3c; 107, 108; 203) of the said element.

## Patentansprüche

1. Eine Vorrichtung, bestehend aus mindestens einem aerodynamisch geformten Element (3, 103, 203), wovon mindestens ein Teil oder eine Zone klappbar ist, zum Antrieb und/oder zum Auftrieb unter Wirkung des darauf gerichteten Windes, mit zwei Oberflächen, jeweils für die Druck-(Luv) bzw. Sog-(Lee)seite, in denen mindestens ein Schlitz (68, 113-114, 251 a-c) vorgesehen ist, um den Luftstrom von der Druck-seite zur Sogseite zu ermöglichen und Steuerelemente (4ab, 4bc, 4de, 111 a,b, 112a,b, 211 a-c) sind vorgesehen, um die aus dem besagten Schlitz austretende Luft an der Sogseite tangential zu dem besagten Element zu leiten, dadurch charakterisiert, dass der besagte Schlitz (68, 113, 114) und die besagten Steuerelemente (4ab, 4bc, 4de, 111, 112, 211) des besagten Luftstroms hinsichtlich der Geometrie und der Öffnung/des Verschlusses durch Vorrichtungen (23, 26, 29, 70, 71 ; 14, 15, 165, 17, 69 ; 150, 154 ; 244, 244' ; 258, 261) sich auf die Stellung und auf die Geometrie von mindestens einem Teil und/oder einer Zone (3a, 3b ; 3b, 3c ; 107, 108 ; 203) des besagten Elementes auswirken und auch dadurch, dass die besagte Vorrichtung darüberhinaus Mittel beinhaltet (5-10, 12, 36, 40, 51, 48, 45 ; 258, 261, 272) die die Geometrie des besagten Elementes regeln, zu mindest die Form und Tiefe der Wölbung.

2. Eine Vorrichtung, laut Patentanspruch 1, in welcher das besagte Element eine Segelstellung (3) ist, aufgeteilt in mindestens zwei Teile (3a-c ; 3d-e), eine Teilungslinie bildend und so gestattet, dass sie einen Schlitz bilden (68), ganz oder teilweise entlang der besagten Teilungslinie, die besagte Segelstellung bildet insgesamt eine Tragfläche (P), dadurch charakterisiert, dass zwei Teile (3 a,b ; 3 b,c ; 3 d,e) der Segelstellung sich überlappen (4ab, 4bc ; 4de), der besagte Schlitz (68) wird also durch den Zwischenraum (δ) zwischen den besagten Segelteilen in der Überlappungszone gebildet und der besagte Zwischenraum (δ) wird durch mindestens einen Abstandshalter (63) fixiert, mindestens eines der beiden Segelteile (3a,b ; 3b,c ; 3d,e) die diese Überlappungszone bilden, wird nicht an diesem Abstandshalter befestigt.

3. Eine Vorrichtung, laut Patentanspruch 1 oder 2, dadurch charakterisiert, dass die beiden Seiten (107, 108) des besagten Elementes (103) zu abgetrennten Teilen der Umhüllung (109) gehören, die zwischen ihnen ein hohles aerodynamisches Volumen bilden, indem der besagte Schlitz und die besagten Steuerungen durch ein Paar klappenartige Öffnungen gebildet werden (111a,b ; 112a,b) jeweils an der einen und der anderen Seite und die Kontrollmitteln unterliegen (150, 153, 154, 157) die eine Wirkung auf die Öffnung / den Verschluss, ihre Orientierung und ihre Geometrie haben, da das Öffnen der Klappen (111b, 112b) an der Sogseite durch Verschiebung der freien Kante (162) oberhalb der Öffnung in Richtung der Höhlung (110) des aerodynamischen Volumens erfolgt, sodass die Seite (107) der Umhüllung (109) an der Sogseite ihr Stromlinienprofil trotz der Öffnung behält.

4. Eine Vorrichtung laut Patentanspruch 3, dadurch charakterisiert, dass das Öffnen der Klappen (11a, 112a) an der Segelunter(Sog-)seite durch Verschiebung der freien Kante unterhalb (115) der Öffnung in Richtung auf das Innere der Höhlung (110) des aerodynamischen Volumens erfolgt, oder durch Verschiebung der freien Kante oberhalb der Öffnung in Richtung ausserhalb der besagten Höhlung, sodass die Seite (108) der Umhüllung, an der Unterseite des Luftstroms ein Stromlinienprofil bildet.

5. Eine Vorrichtung laut Patentanspruch 1 oder 2, dadurch charakterisiert, dass das besagte Element eine Segelstellung (203) ist und dass eine Klappe (211a-c) die besagte Öffnung bildet sowie die besagten Steuermittel den besagten Luftdurchstrom; diese Klappe wird durch einen sogenannten "schmiegsamen" Schlitz (251a-c) bestimmt, etwa senkrecht zur Richtung des Luftstroms (F5) im Normalfall und durch zwei sog. "starre" Schlitze (248a-c, 249a-c), etwa parallel zu der besagten Richtung, sodass die Klappe, im Umriss, die Form eines "C" bildet, die besagten "starten" Schlitze (248a-c, 249a-c) verdanken diesen Zustand den starten Leisten (250), die sich in den Segeln entlang den besagten Schlitzen befinden und die sich verlängern über die äussersten Enden gegenüber dem besagten flexiblen Schlitz hinaus.

6. Eine Vorrichtung laut Patentanspruch 5, dadurch charakterisiert, dass die besagte Öffnung (211a-c) Kontrollmitteln unterliegt mit mindestens einer sogenannten "Steuerleiste" (258) in die besagte Segelstellung integriert einer Richtung entsprechend, die etwa parallel zu den "starten" Schlitzen liegt (248a-c, 249a-c); die besagte Steuerleiste bewirkt mindestens eine Zone mit einer verminderten Steifigkeit (259), die Biegung der besagten Leiste in Höhe dieser Zone fördernd.

7. Eine Vorrichtung laut Patentanspruch 5 oder 6, dadurch charakterisiert, dass die besagte Öffnung (211a-b) ausserdem mit Steuerungsmitteln (268, 269, 269a-d, 270) versehen ist, welche auf ihre Position direkt wirken.

8. Eine Vorrichtung laut irgend einem Patentanspruch von 1 bis 7, in der Art, dass das Element eine Segelstellung ist, die mindestens zwei Vorderkanten besitzt, dadurch charakterisiert, dass mindestens eine von den beiden Vorderkanten mit einem starten Element mit verstellbarer und regulierbarer Geometrie versehen ist (129, 137, 139, 133 ; 300, 301, 302), zusammenhängend oder unzusammenhängend.

9. Eine Vorrichtung laut irgend einem Patentanspruch von 1 bis 8, dadurch charakterisiert, dass das Vorhandensein und/oder die Regelung der Öffnung oder der Öffnungen für den Luftstrom und die Steuermittel des Luftstroms unabhängig von der allgemeinen Geometrie des besagten aerodynamischen Elementes sind, nämlich hinsichtlich der Länge seines Körpers und seines Profiles.

10. Eine Vorrichtung laut irgend einem Patentanspruch von 1 bis 9, in der Art, dass das Element mindestens zwei Vorderkanten besitzt, dadurch charakterisiert, dass mindestens eine der beiden Vorderkanten mit Mitteln versehen ist [(12, 50, 51, 52), (5, 69), (35, 36, 8, 9, 23,70, 26, 71, 47, 48, 49) ; (129, 139)], die ihm seine eigene Beweglichkeit gewährt.

11. Eine Vorrichtung laut Patentanspruch 10, dadurch charakterisiert, dass - für den Fall, dass die am meisten oberhalb gelegene Vorderkante des besagten Elementes eine eigene Beweglichkeit hat, die besagten Mittel, die ihr diese eigene Beweglichkeit gewähren, mindestens eine Schiene besitzen (52).

12. Ein auf See (nautisches) oder an Land nutzbares Gerät, ausgestattet mit einer Vorrichtung, die einem der Patentansprüchen 1 bis 11 entsprechen; diese Vorrichtung umfasst ausserdem Mittel, die die Orientierung von mindestens einem der besagten Teile (3, 103, 203) in Bezug auf das besagte Gerät beeinflusst und Mittel, und um die Flächen zumindest eines der besagten Elemente teilweise und/oder ganz zu reduzieren (3, 103, 203); die Vorrichtung ist dahingehend verändert, dass die Mittel (23, 26, 29, 70, 71 ; 14, 15, 165, 17, 69 ; 150, 154 ; 244, 244', 258, 261) die die erwähnte Steuerung regeln (4ab, 4bc, 4de, 111, 112, 211) und der besagte Schlitz (68, 113, 114) auf die (Segel)Stellung und/oder auf die Geometrie von mindestens einem Teil und/oder einer Zone (3a, 3b ; 3b, 3c ; 107, 108 ; 203) des besagten Elementes wirksam sind.
